# EUROPÄISCHE PATENTSCHRIFT

(11) **EP 1 356 546 B1**
(45) Veröffentlichungstag und Bekanntmachung des Hinweises auf die Patenterteilung: **22.11.2006**
(21) Anmeldenummer: 02716695.8
(22) Anmeldetag: 29.01.2002
(51) Int. Cl.: H01R 4/20, F16L 25/00, H01R 11/12

(54) **EINRICHTUNG ZUM ELEKTRISCH LEITENDEN KONTAKTIEREN EINES ABSCHNITTSWEISE ABISOLIERTEN AUSSENLEITERS EINES KOAXIALKABELS**
DEVICE FOR ELECTRICALLY-CONDUCTING CONTACTING OF AN OUTER CONDUCTOR OF A COAXIAL CABLE PARTLY STRIPPED OF INSULATION
DISPOSITIF DE MISE EN CONTACT ELECTROCONDUCTEUR D'UN CONDUCTEUR EXTERIEUR, DENUDE PAR SECTIONS, D'UN CABLE COAXIAL

(30) Priorität: 30.01.2001 DE 20101653 U
(43) Veröffentlichungstag der Anmeldung: 29.10.2003
(73) Patentinhaber: Daume Patentbesitzgesellschaft mbH & Co. KG, 30938 Burgwedel (DE)
(72) Erfinder: DAUME, Britta, 30938 Burgwedel (DE)
(74) Vertreter: Wagner, Carsten
(86) Internationale Anmeldenummer: PCT/EP2002/000894
(87) Internationale Veröffentlichungsnummer: WO 2002/061884

(56) Entgegenhaltungen:
- EP-A- 0 139 980
- EP-A- 0 982 524
- EP-A- 1 032 077
- US-A- 4 080 024

## Beschreibung

Die Erfindung betrifft eine Einrichtung der im Oberbegriff des Anspruchs 1 genannten Art zum elektrisch leitenden Kontaktieren eines abschnittsweise abisolierten Außenleiters eines Koaxialkabels, eine derartige Vorrichtung ist aus den Dokument EP 0 982 524 Anbekannt.

Derartige Einrichtungen sind allgemein bekannt, beispielsweise durch EP 0 744 788 A1. Sie dienen beispielsweise zum Anschließen eines Erdungskabels an einen abschnittsweise abisolierten Außenleiter eines Koaxialkabels.

Durch EP 0 987 483 B1, EP 0 982 524 B1 und EP 978 678 B1 ist jeweils eine Einrichtung der betreffenden Art bekannt, die einen als um das zu kontaktierende Koaxialkabel spannbare Schelle ausgebildeten Grundkörper aufweist, der in Umfangsrichtung offen ausgebildet ist und an seinen Enden abgewinkelte oder abgebogene Laschen aufweist, die in Montagepostion miteinander verbindbar sind, wobei der Grundkörper ein Trägerelement aus Metall aufweist, das sich bis in die Laschen erstreckt. Die bekannte Einrichtung weist ferner Mittel zum Herstellen einer elektrisch leitenden Verbindung zwischen dem Außenleiter des Koaxialkabels und dem Trägerelement auf, die ein durch eine Litze oder ein Geflechtband aus Metall gebildetes Kontaktelement aufweisen. Das Kontaktelement gelangt beim Spannen des Grundkörpers einerseits an der radialen Außenfläche des abisolierten Koaxialkabels und andererseits an der radialen Innenfläche des Trägerelementes zur Anlage, so daß zwischen dem Außenleiter des Koaxialkabels und dem Trägerelement eine elektrisch leitende Verbindung hergestellt ist. Die bekannte Einrichtung weist ferner Anschlußmittel zum Anschließen eines Erdungskabels an das Trägerelement auf. Die Anschlußmittel sind bei der bekannten Einrichtung durch eine an dem Erdungskabel gebildete Anschlußöse gebildet, die mittels einer Schraube, die in eine an einer der Laschen gebildete Gewindebohrung einschraubbar ist, mit dem Trägerelement des Grundkörpers verschraubbar ist; so daß über die Anschlußöse eine elektrisch leitende Verbindung zwischen dem Erdungskabel und dem Trägerelement und damit zwischen dem Erdungskabel und dem Außenleiter des Koaxialkabels herstellbar ist.

Der Erfindung liegt die Aufgabe zugrunde, eine Einrichtung der im Oberbegriff des Anspruchs 1 genannten Art anzugeben, die einfach und kostengünstig herstellbar ist und bei der das Herstellen einer elektrisch leitenden Verbindung zwischen einem Kabel und den elektrisch leitenden Teilen der Einrichtung einfach gestaltet ist.

Diese Aufgabe wird durch die im Anspruch 1 angegebene Lehre gelöst.

Der Grundgedanke der erfindungsgemäßen Lehre besteht darin, an dem Verstärkungselement ein Anschlußelement nach Art eines Kabelschuhs fest anzuformen. Auf diese weise ist das Herstellen einer elektrisch leitenden Verbindung zwischen dem Kabel und den elektrisch leitenden Teilen der Einrichtung besonders einfach gestaltet, da es hierzu lediglich erforderlich ist, das freie Ende des Kabels in den Kabelschuh einzuführen und den Kabelschuh mit dem Kabel zu verpressen. Dies kann bereits bei der Herstellung der Einrichtung oder nach ihrer Montage an dem Koaxialkabel erfolgen.

Die erfindungsgemäße Einrichtung ist einfach und kostengünstig herstellbar. Im Gegensatz zu der bekannten Einrichtung, bei der die Laschen mit zwei Schrauben verbunden werden, von denen eine die Anschlußöse hält, ist bei der erfindungsgemäßen Einrichtung zum Verbinden der Laschen lediglich eine Schraube erforderlich Dies führt zu einer Material- und damit Kostenersparnis.

Eine Weiterbildung der Ausführungsform mit dem Verstärkungselement sicht vor, daß das Verstärkungselement an das Trägerelement angeschweißt ist. Auf diese weise ist die Anbringung des Verstärkungselementes an dem Trägerelement einfach gestaltet.

Gemäß einer weiteren Ausführungsform ist der Kabelschuh an seinem der Lasche abgewandten freien Ende zur Aufnahme eines freien Endes des Kabels als Hülse ausgebildet, derart, daß das freie Ende des Kabels in die Hülse einführbar und durch Verpressen der Hülse fest mit dem Kabelschuh verbindbar ist.

Die Erfindung wird nachfolgend anhand der beigefügten Zeichnung näher erläutert, in der ein Ausführungsbeispiel dargestellt ist.

Es zeigt:
- Fig. 1: in schematischer Perspektivansicht ein erstes Ausführungsbeispiel einer erfindungsgemäßen Einrichtung in Form einer Schelle,
- Fig. 2: eine Ansicht auf die radiale Innenfläche der Einrichtung gemäß Fig. 1 ohne das Kontaktelement,
- Fig. 3: in gleicher Darstellung wie Fig. 2 die Einrichtung gemäß Fig. 2 mit an dem Grundkörper befestigtem Kontaktelement,
- Fig. 4: einen Schnitt entlang einer Linie IV-IV durch die Einrichtung gemäß Fig. 3 in Montageposition,
- Fig. 5: in schematischer Perspektivansicht die Einrichtung gemäß Fig. 1 in Montageposition und
- Fig. 6: in gegenüber Fig. 1 stark vergrößerter Darstellung das Anschlußelement der Einrichtung gemäß Fig. 1.

In Fig. 1 ist ein erstes Ausführungsbeispiel einer erfindungsgemäßen Einrichtung 2 dargestellt, die einen als Schelle ausgebildeten, biegsamen Grundkörper 4 aufweist, der bei diesem Ausführungsbeispiel einteilig und in Umfangsrichtung offen ausgebildet ist und an seinen freien Enden abgewinkelte Laschen 6, 8 aufweist, die in Montageposition in weiter unten näher erläuterter Weise durch in Fig. 1 nicht dargestellte Schrauben miteinander verbindbar sind.

Der Grundkörper 4 weist ein bandförmiges Trägerelement 10 aus Metall 10 sowie ein Teil 12 aus elastischem Material, bei diesem Ausführungsbeispiel ein Elastomer auf, in das das Trägerelement 10 mit seinen axialen Rändern eingebetttet und so mit dem Teil 12 aus elastischem Material verbunden ist (Fig. 4). Das Trägerelement 10 erstreckt sich in Umfangsrichtung bis in die Laschen 6, 8 und ist in diesem Bereich zur Stabilisierung mit Verstärkungselementen 5, 7 aus Metall verstärkt, die beispielsweise mit dem Trägerelement 10 verschweißt sein können. In der Lasche 6 sind Gewindebohrungen 9, 11 und in der Lasche 8 Durchgangsbohrungen 13, 15 gebildet, die in weiter unten näher erläuterter Weise zur Aufnahme von in Fig. 1 nicht dargestellten Schrauben dienen, mittels derer die Laschen 6, 8 in Montageposition miteinander verspannbar sind.

Aus Fig. 1 ist nicht ersichtlich und deshalb wird hier erläutert, daß die in Montageposition einander zugewandten Flächen der Laschen 6, 8 mit einem elastischen Material, beispielsweise einem Elastomer versehen sind, so daß Dichtflächen gebildet sind, die in Montageposition der Einrichtung 2 dichtend aneinander anliegen.

Das Teil 12 aus elastischem Material bildet an der in Montageposition einem zu kontaktierenden Koaxialkabel zugewandten Seite Dichtlippen 14, 16 sowie bei diesem Ausführungsbeispiel jeweils in Axialrichtung außen von den Dichtlippen 14, 16 weitere Dichtlippen 18, 20. In Montageposition liegt der Grundkörper mit den Dichtlippen 14, 16 sowie den weiteren Dichtlippen 18, 20 dichtend an einer Ummantelung des zu kontaktierenden Koaxialkabels an, so daß ein in Montageposition zwischen dem zu kontaktierenden Koaxialkabel und dem Grundkörper 4 gebildeter Raum gegen ein Eindringen von Luft und/oder Feuchtigkeit abgedichtet ist.

Die Einrichtung 2 weist ferner ein in Fig. 1 nicht dargestelltes Kontaktelement zur Herstellung einer elektrisch leitenden Verbindung zwischen dem Trägerelement 10 und dem zu kontaktierenden Koaxialkabel auf, das in Montageposition an der dem zu kontaktierenden Koaxialkabel zugewandten Seite des Grundkörpers 4, bei dem Ausführungsbeispiel gemäß Fig. 1 also an einer radialen Innenfläche 22 des Grundkörpers 4, die eine Haltefläche bildet, gehalten ist, beispielsweise mittels Klebstoffes.

Die Einrichtung 2 weist ferner zur Justierung des Kontaktelementes bei der Herstellung der Einrichtung 2 Justierhilfsmittel für das Kontaktelement auf, die bei diesem Ausführungsbeispiel durch Anlagekanten 28, 30, 32 gebildet sind, die an Stiegen 34, 36, 38 gebildet sind, die an die Dichtlippen 14, 16 des Teiles 12 aus elastischem Material angeformt sind.

Anstelle durch ein separates Kontaktelement können die Mittel zum Herstellen einer elektrisch leitenden Verbindung zwischen dem Außenleiter des Koaxialkabels und dem Trägerelement 10 jedoch auch durch das Trägerelement 10 selbst ausgebildet sein, das zu diesem Zweck beispielsweise wenigstens einen einstückig mit dem Trägerelement 10 ausgebildeten Kontaktvorsprung aufweisen kann, der in Radialrichtung nach innen so weit über die Dichtlippen 14, 16 hervorsteht, daß er in Montageposition an dem Außenleiter des Koaxialkabels anliegt. Der Kontaktvorsprung kann beispielsweise durch eine Zunge oder eine in dem Trägerelement 10 gebildete Profilierung gebildet sein.

Zum Anschließen eines Kabels, insbesondere eines Erdungskabels, an das Trägerelement 10, sind Anschlußmittel vorgesehen, die erfindungsgemäß ein nach Art eines Kabelschuhs ausgebildetes Anschlußelement 37 aufweisen, das bei diesem Ausführungsbeispiel einstückig mit dem Verstärkungselement 10 ausgebildet und so elektrisch leitend mit dem Verstärkungselement 5 und damit mit dem Trägerelement 10 verbunden ist.

Die Verstärkungselemente 5, 7 können beispielsweise mit dem Trägerelement 10 im Bereich der Laschen 6, 8 verschweißt sein.

Das Anschlußelement 37 weist ein als Hülse ausgebildetes rohrförmiges freies Ende 39 zur Aufnahme eines freien Endes eines in der Zeichnung nicht dargestellten Kabels auf. Nach dem Einführen des Kabels in rohrförmige Ende 39 kann das rohrförmige Ende 39 beispielsweise mit dem Kabel verpreßt werden, so daß das Kabel fest und elektrisch leitend mit dem Verstärkungselement 5 verbunden und auf diese Weise elektrisch leitend mit dem Trägerelement 10 verbunden ist.

Fig. 2 zeigt eine Ansicht auf die radiale Innenfläche 22 der Einrichtung 2.

Fig. 3 zeigt die Einrichtung 2 mit einem daran gehaltenen Kontaktelement 40, das bei diesem Ausführungsbeispiel aus einer Litze oder einem Geflechtband aus Metall besteht und in der Draufsicht rechteckförmig ausgebildet ist. Das Kontaktelement 40 ist durch eine punktförmige Klebeverbindung mit einer radialen Innenfläche 22 des Grundkörpers 4 verbunden und so an diesem gehalten.

Fig. 4 zeigt einen Schnitt entlang einer Linie IV-IV in Fig. 3, wobei die Einrichtung 2 in Montageposition dargestellt ist, in der der Grundkörper 4 mit den Dichtlippen 14, 16 und den weiteren Dichtlippen 18, 20 an einem zu kontaktierenden Koaxialkabel 42 anliegt. Zur Kontaktierung eines abschnittsweise abisolierten Außenleiters 44 des Koaxialkabels 42 in einem Kontaktbereich 46 steht das Kontaktelement 40 in Radialrichtung zu dem Koaxialkabel 52 hin über die Dichtlippen 14, 16 so weit vor, daß es bei an einer Ummantelung 48 des Koaxialkabels anliegenden Dichtlippen 14, 16 bzw. 18, 20 an dem in Radialrichtung zurückspringenden, abisolierten Außenleiter 44 anliegt und so eine elektrisch leitende Verbindung zu diesem herstellt.

Fig. 5 zeigt die Einrichtung 2 gemäß Fig. 1 in Montageposition, in der der Grundkörper 4 das zu kontaktierende Koaxialkabel 42 muffenförmig umgreift. Zur Befestigung der Einrichtung 2 an dem Koaxialkabel 42 wird zunächst das Koaxialkabel 42 in einem axialen Abschnitt abisoliert und daran anschließend der als Schelle ausgebildete Grundkörper 4 um das zu kontaktierende Koaxialkabel 42 herum mittels Schrauben 50, 52 aus Metall gespannt, die sich durch die in der Lasche 8 gebildeten Durchgangsbohrungen 13, 15 erstrecken und in die in der Lasche 6 gebildeten Gewindebohrungen 9, 11 eingreifen.

Beim Spannen des Grundkörpers 4 gelangen die Dichtlippen 14, 16 und die weiteren Dichtlippen 18, 20 dichtend an der Ummantelung 48 des Koaxialkabels 42 zur Anlage, so daß sie den in Montageposition zwischen dem Koaxialkabel 42 und dem Grundkörper 4 gebildeten Raum gegen ein Eindringen von Luft und/oder Feuchtigkeit abdichten. In Umfangsrichtung des Grundkörpers 4 ist dieser Raum dadurch abgedichtet, daß die an den Laschen 6, 8 gebildeten Dichtflächen dichtend aneinander zur Anlage gelangen, wobei das elastische Material der Dichtflächen zusammengedrückt wird.

Beim Spannen des Grundkörpers 4 gelangt ferner das Kontaktelement 40 an dem abisolierten Außenleiter 44 des Koaxialkabels 42 zur Anlage, so daß über das Kontaktelement 40 eine elektrisch leitende Verbindung zwischen dem Außenleiter 44 und dem Trägerelement 10 des Grundkörpers 4 hergestellt ist.

Da das Verstärkungselement 5 aus Metall elektrisch leitend mit dem Trägerelement 10 verbunden ist, ist auch das Anschlußelement 37 elektrisch leitend mit dem Trägerelement 10 und damit über das Kontaktelement 40 elektrisch leitend mit dem Außenleiter 44 des Koaxialkabels verbunden. Soll der Außenleiter 44 des Koaxialkabels 42 beispielsweise geerdet werden, so wird ein Erdungskabel an das Anschlußelement 37 angeschlossen. Hierzu wird das Erdungskabel 37 in das rohrförmige freie Ende 39 des Anschlußelementes 37 eingeführt und das rohrförmige freie Ende 39 anschließend mit dem Erdungskabel verpreßt. Auf diese Weise ist der Außenleiter des Koaxialkabels 42 geerdet.

Die erfindungsgemäße Einrichtung 2 ist einfach im Aufbau und kostengünstig herstellbar.

Das Erdungskabel kann erst nach der Montage der Einrichtung 2 an dem Koaxialkabel 42 mit dem Anschlußelement 37 verbunden werden. Das Erdungskabel kann jedoch bereits bei der Herstellung der Einrichtung 2 mit dem Anschlußelement 37 verbunden werden.

Fig. 6 zeigt in stark vergrößertem Maßstab das Anschlußelement 37. Wie aus Fig. 6 ersichtlich ist, ist das Anschlußelement 37 an seinem dem rohrförmigen Ende 39 abgewandten Ende 41 im wesentlichen plattenförmig ausgebildet.

## Patentansprüche

1. Einrichtung zum elektrisch leitenden Kontaktieren eines abschnittsweise abisolierten Außenleiters eines Koaxialkabels,
mit einem als um das zu kontaktierende Koaxialkabel spannbare Schelle ausgebildeten Grundkörper (4), der in Umfangsrichtung offen ausgebildet ist und an seinen Enden abgewinkelte oder abgebogene Laschen (6, 8) aufweist, die in Montageposition miteinander verbindbar sind, wobei der Grundkörper (4) ein Trägerelement (10) aus Metall auf weist, das sich bis in die Laschen (6, 8) erstreckte,
wobei wenigstens eine der Laschen (6, 8) mit einem Verstärkungselement (5, 7) aus Metall versehen ist, das fest und elektrisch leitend mit dem Trägerelement (10) verbunden ist,
mit Mitteln zum Herstellen einer elektrisch leitenden Verbindung zwischen dem Außenleiter des Koaxialkabels und dem Trägerelement (10) und
mit Anschlußmitteln zum Anschließen eines Kabels, insbesondere eines. Erdungskabels, an das Trägerelement (10),
**dadurch gekennzeichnet,**
**daß** die Anschlußmittel ein nach Art eines Kabelschuhes ausgebildetes Anschlußelement (37) aufweisen, das fest an das Verstärkungselement (5, 7) angeformt ist.

2. Einrichtung nach Anspruch 1, **dadurch gekennzeichnet, daß** das Verstärkungselement (5, 7) an das Trägerelement (10) angeschweißt ist.

3. Einrichtung nach Anspruch 1, **dadurch gekennzeichnet, daß** der Kabelschuh an seinem der Lasche (8) abgewandten freien Ende zur Aufnahme eines freien Endes des Kabels als Hülse (39) ausgebildet ist, derart, daß das freie Ende des Kabels in die Hülse (39) einführbar und durch Verpressen der Hülse (39) fest mit dem Kabelschuh verbindbar ist.

## Claims

1. Device for the electrically conductive contacting of an outer conductor, s tripped of insulation in portions, of a coaxial cable, comprising a basic element (4) which is configured as a clamp which may be tightened around the coaxial cable to be contacted and is open in the peripheral direction and has at the ends thereof bent or curved clips (6, 8) which may be interconnected in the assembly position, the basic element (4) comprising a metal support element (10) which extends into the clips (6, 8), at least one of the clips (6, 8) being provided with a metal reinforcing element (5, 7) which is rigidly connected to the support element (10) in an electrically conductive manner, the device comprising means for producing an electrically conductive connection between the outer conductor of the coaxial cable and the support element (10), and comprising connection means for connecting a cable, in particular an earth cable, to the support element (10), **characterised in that** the connection means comprise a connection element (37) which is configured in the form of a cable lug and is formed integrally with the reinforcing element (5, 7).

2. Device according t o claim 1, **characterised in that** the reinforcing element (5, 7) is welded to the support element (10).

3. Device according to claim 1, **characterised in that** the cable lug is configured as a sheath (39) at the free end thereof remote from the clip (8), for receiving a free end of the cable, such that the free end of the cable may be introduced into the sheath (39) and may be rigidly connected to the cable lug by compressing the sheath (39).

## Revendications

1. Dispositif pour la mise en contact électroconducteur d'un conducteur extérieur, dénudé par tronçons, d'un câble coaxial,
comportant un corps de base (4), qui est réalisé sous forme de collier destiné à être serré autour du câble coaxial à mettre en contact et qui est ouvert sur sa circonférence et comporte au niveau de ses extrémités des pattes (6, 8) coudées ou pliées qui peuvent être assemblées l'une à l'autre dans la position de montage, le corps de base (4) comportant un élément de support (10) en métal, qui s'étend jusque dans les pattes (6, 8),
au moins une des pattes (6, 8) étant munie d'un élément de renfort (5, 7) en métal, qui est assemblé fermement et de manière électroconductrice avec l'élément de support (10),
comportant des moyens destinés à établir une liaison électroconductrice entre le conducteur extérieur du câble coaxial et l'élément de support (10), et
comportant des moyens de raccordement destinés à raccorder un câble, en particulier un câble de mise à la terre, avec l'élément de support (10),
**caractérisé en ce que**
les moyens de raccordement comportent un élément de raccordement (37) conçu à la manière d'une cosse de câble, qui est formée rigidement sur l'élément de renfort (5, 7).

2. Dispositif selon la revendication 1, **caractérisé en ce que** l'élément de renfort (5, 7) est soudé contre l'élément de support (10).

3. Dispositif selon la revendication 1, **caractérisé en ce que** la cosse de câble, au niveau de son extrémité libre opposée à la patte (8), est réalisée sous forme de gaine (39) destinée à recevoir une extrémité libre du câble, de telle sorte que l'extrémité libre du câble peut être insérée dans la gaine (39) et peut être assemblée fermement à la cosse de câble au moyen d'une compression de la gaine (39).
